# EUROPÄISCHE PATENTSCHRIFT

(11) **EP 0 560 153 B1**
(45) Veröffentlichungstag und Bekanntmachung des Hinweises auf die Patenterteilung: **01.05.1996**
(21) Anmeldenummer: 93103189.2
(22) Anmeldetag: 27.02.1993
(51) Int. Cl.: B24D 5/08, B24D 5/12

(54) **Schleifscheibe**
Grinding wheel
Disque à meuler

(30) Priorität: 09.03.1992 AT 445/92
(43) Veröffentlichungstag der Anmeldung: 15.09.1993
(73) Patentinhaber: Tyrolit Schleifmittelwerke Swarovski KG, A-6130 Schwaz (AT)
(72) Erfinder: Schulze, Wilhelm, A-6134 Vomp (AT)
(74) Vertreter: Torggler, Paul, Dr.

(56) Entgegenhaltungen:
- EP-A- 0 523 260
- DE-A- 3 545 308
- DE-A- 3 606 581
- DE-A- 3 720 435
- FR-A- 2 354 852
- TECHNOLOGICAL DIGESTS Bd. 9, Nr. 2, Februar 1964, Seite 40 I.T.D. N 1463 'Slots eliminate arching of cut-off wheels.'

## Beschreibung

Die Erfindung bezieht sich auf eine Schleifscheibe mit einer Schleifmasse aus Schleifkorn, beispielsweise Korund, einem organischen Bindemittel, wie Phenolharz, und zumindestens zum Teil schleifaktiven Füllstoffen, wobei in die Schleifmasse mindestens ein Armierungsgewebe eingelegt ist. Eine derartige Schleifscheibe mit z.B. aus der DE-A-35 45 308 bekannt.

Insbesondere bezieht sich die Erfindung auf relativ schmale Scheiben, wie Trennscheiben, ist jedoch nicht auf Trennscheiben beschränkt.

Bei organisch gebundenen Schleifscheiben ist es bekannt, diese zur Erhöhung der Festigkeit und des Sprengwertes mit einem oder mehreren Armierungsgeweben zu versehen. Als Armierungsgewebe kommen vorteilhaft Glasfasergewebe in Betracht. Es hat sich nun gezeigt, daß wenn Armierungsgewebe verwendet werden, die Festigkeit und die zulässige Umfangsgeschwindigkeit der Schleifscheibe zwar zunimmt, die Schleifleistung jedoch abnimmt.

Aufgabe der Erfindung ist es, mit Armierungsgewebe versehene Schleifscheiben dahingehend zu verbessern, daß bei gleichbleibender Festigkeit und Sprenggeschwindigkeit eine erhöhte Schleifleistung erzielt wird.

Dies wird erfindungsgemäß dadurch erreicht, daß das Armierungsgewebe mehrere Maschenbereiche umfassende umfanggeschlossene Öffnungen aufweist.

Vorteilhaft sind die umfanggeschlossenen Öffnungen in einem Kreisring nahe dem Umfang der Schleifscheibe angeordnet. Die umfanggeschlossenen Öffnungen selbst sind vorzugsweise kreisförmig, können aber auch andere Muster beschreiben. Beispielsweise können auch ovale Öffnungen in Betracht gezogen werden.

Durch die Öffnungen im Armierungsgewebe wird im Trenn- bzw. Schleifbereich eine erhöhte Schleifleistung erzielt, da der Anteil an nicht schleiffähigem Material in diesem Bereich herabgesetzt ist. Die Festigkeit bzw. Sprenggeschwindigkeit der Scheibe wird jedoch nicht in gleichem Maße herabgesetzt oder gar nicht beeinflußt.

Um den Sprengwert und die Seitensteifigkeit der Scheibe zu verbessern, ist in einem bevorzugten Ausführungsbeispiel vorgesehen, daS die Schleifscheibe im Nabenbereich einen Feinkornring aufweist und wobei ein Übergangsbereich mit Mischkorn aus eigentlichem Schleifkorn und Feinkorn vorgesehen ist, der zum eigentlichen Schleifbereich übergeht und daß die von der Nabe zum Schleifscheibenumfang durchgehenden Armierungsgewebe die Öffnungen ausschließlich im Schleifbereich aufweisen.

Nachfolgend wird ein Ausführungsbeispiel der Erfindung anhand der Figuren der Zeichnung eingehend beschrieben.

Fig. 1 zeigt eine schematisch gehaltene Draufsicht teilweise im Schnitt auf eine erfindungsgemäße Schleifscheibe, die Fig. 2 zeigt einen Schnitt nach der Linie I-I der Fig. 1.

Was die Materialien betrifft, wird die erfindungsgemäße Schleifscheibe in herkömmlicher Art und Weise von einer Schleifmasse 1 gebildet, in die in axialem Abstand Armierungsgewebe 2 aus einem mit Resolharz imprägniertem Glasfasergewebe eingelegt sind.

Die Schleifmasse 1 umfaßt Schleifkorn 3, beispielsweise Korund, wie Elektrokorund und Füllstoffe 4, die in eine Phenolharzbindung 5 eingebettet sind.

Im Nabenbereich ist die Schleifscheibe mit einem Feinkornring 6 versehen, der das gleiche Bindemittel aber nicht unbedingt die gleichen Füllstoffe wie der eigentliche Schleifring 7 aufweist, jedoch mit Schleifkorn 8 einer feineren Körnung versehen ist. Vom Feinkornring 6 zum eigentlichen Schleifring 7 führt ein Übergangsbereich 9, der sowohl Schleifkorn 3 wie im Schleifring 7 enthält, als auch Feinkorn 8 des Feinkornringes.

Der Kornaufbau im Übergangsbereich folgt vorzugsweise der Füller-Kurve.

Es folgt ein Beispiel einer Rezeptur einer erfindungsgemäßen Schleifscheibe.
- Schleifring 7:: Schleifkorn-Korund 850 my
Kornvolumen 47 %
Korndichte 4,17
Bindung - Phenolharz
Bindungsvolumen 48 %
Bindungsdichte 2,229
Porenvolumen 5 %
schleifaktive Füllstoffe
- Feinkornring 6:: Schleifkorn-Korund 275 my
Kornvolumen 45 %
Korndichte 3,95
Bindung - Phenolharz
Bindungsvolumen 43,1
Bindungsdichte 2,218
Porenvolumen 11,9

Die Herstellung der Schleifscheibe erfolgte wie nachstehend beschrieben.

Beginnend mit dem Flanschgewebe 13 werden jeweils Feinkornschicht und Grobkornschichtring angebracht und dann das Innengewebe 2 eingelegt. Dies erfolgt dreimal, wobei noch dem Drittenmal statt des Innengewebes 2 das Flanschgewebe 13 aufgelegt wird. Nun wird auf das Maß 12,5 mm Scheibendicke gepreßt und der Scheibenrohling gespannt. Zum Schluß wird die Scheibe im Ofen ausgehärtet und abgedreht.

Die beiden Armierungsgewebe 2 sind im äußeren Bereich, d.h. im äußeren Drittel des Schleifscheibenradius, mit kreisrunden umfanggeschlossenen Öffnungen 10 versehen, die entlang eines Kreisringes 11 angeordnet sind. Die umfanggeschlossenen Öffnungen 10 der beiden Armierungsgewebe 2 sind in Umfangsrichtung versetzt.

Im Bereich der Öffnungen 10 ergibt sich naturgemäß eine verbesserte Durchbindung der Schleifmasse 1 und diese Bereiche weisen durchgehend Schleifkorn 3 auf, wodurch die Schleifleistung der Schleifscheibe merkbar verbessert wird und die Stabilität weiter verbessert werden kann.

In der Fig. 2 und in den Öffnungen 10 der Fig. 1 wurde mit den dicken Querlinien die Schraffur für Kunststoff eingezeichnet.

## Patentansprüche

1. Schleifscheibe mit einer Schleifmasse aus Schleifkorn, beispielsweise Korund, einem organischen Bindemittel, wie Phenolharz, und zumindestens zum Teil schleifaktiven Füllstoffen, wobei in die Schleifmasse mindestens ein Armierungsgewebe eingelegt ist, dadurch gekennzeichnet, daß das Armierungsgewebe (2) mehrere Maschenbereiche umfassende, umfanggeschlossene Öffnungen (10) aufweist.

2. Schleifscheibe nach Anspruch 1, dadurch gekennzeichnet, daß die umfanggeschlossenen Öffnungen (10) zumindest annähernd kreisrund oder oval sind.

3. Schleifscheibe nach Anspruch 1 oder 2, dadurch gekennzeichnet, daß die Öffnungen (10) auf einem oder mehreren Kreisring(en) (11) angeordnet sind.

4. Schleifscheibe nach einem der Ansprüche 1 bis 3, dadurch gekennzeichnet, daß sich die umfanggeschlossenen Öffnungen (10) in der äußeren Hälfte, vorzugsweise im äußeren Drittel des Radius der Schleifscheibe befinden.

5. Schleifscheibe nach einem der Ansprüche 1 bis 4, dadurch gekennzeichnet, daß die Schleifscheibe im Nabenbereich einen Feinkornring (6) aufweist und wobei ein Übergangsbereich (9) mit Mischkorn aus eigentlichem Schleifkorn (3) und Feinkorn (8) vorgesehen ist, der zum eigentlichen Schleifbereich (7) übergeht und daß die von der Nabe (12) zum Schleifscheibenumfang durchgehenden Armierungsgewebe (2) die umfanggeschlossenen Öffnungen (10) ausschließlich im Schleifbereich (3) aufweisen.

6. Schleifscheibe nach einem der Ansprüche 1 bis 5, dadurch gekennzeichnet, daß jedes Armierungsgewebe (2) von einem mit Resolharz imprägnierten Glasfasergewebe gebildet wird.

## Claims

1. A grinding wheel with a grinding compound of abrasive grain, for example corundum, an organic binding agent such as phenolic resin and at least in part grinding-active fillers, wherein at least one reinforcing cloth is inserted into the grinding compound, characterised in that the reinforcing cloth (2) has peripherally closed openings (10) embracing a plurality of mesh regions.

2. A grinding wheel according to claim 1 characterised in that the peripherally closed openings (10) are at least approximately round or oval.

3. A grinding wheel according to claim 1 or claim 2 characterised in that the openings (10) are arranged on one or more circular rings (11).

4. A grinding wheel according to one of claims 1 to 3 characterised in that the peripherally closed openings (10) are disposed in the outer half, preferably in the outer third, of the radius of the grinding wheel.

5. A grinding wheel according to one of claims 1 to 4 characterised in that the grinding wheel has a fine grain ring (6) in the hub region and wherein there is provided a transitional region (9) with mixed grain comprising actual abrasive grain (3) and fine grain (8), which makes the transition to the actual grinding region (7), and that the reinforcing cloths (2) which are continuous from the hub (12) to the periphery of the grinding wheel have the peripherally closed openings (10) exclusively in the grinding region (3).

6. A grinding wheel according to one of claims 1 to 5 characterised in that each reinforcing cloth (2) is formed by a glass fibre cloth impregnated with resol resin.

## Revendications

1. Disque à meuler dont la masse de meulage comprend des abrasifs, comme le corindon, par exemple, un liant organique, tel que la résine phénolique, et des charges, dont une partie au moins est active au meulage, au moins une armature textile étant insérée dans la masse de meulage, caractérisé en ce que l'armature textile (2) présente plusieurs ouvertures (10) enserrées, enveloppant des zones de mailles.

2. Disque à meuler selon la revendication 1, caractérisé en ce que les ouvertures (10) enserrées sont au moins pratiquement circulaires ou ovales.

3. Disque à meuler selon la revendication 1 ou 2, caractérisé en ce que les ouvertures (10) sont disposées sur un ou plusieurs anneaux de cercle (11).

4. Disque à meuler selon l'une quelconque des revendications 1 à 3, caractérisé en ce que les ouvertures (10) enserrées se situent sur la moitié extérieure, de préférence sur le tiers extérieur du rayon du disque à meuler.

5. Disque à meuler selon l'une quelconque des revendications 1 à 4, caractérisé en ce que le disque à meuler est formé par un anneau de grains fins (6) situé dans la zone du moyeu, un mélange de grains composé essentiellement de particules abrasives (3) et de grains fins (8) forme la zone de transition (9), qui représente la zone de meulage (7) proprement dite, et en ce que les ouvertures (10) enserrées sont exclusivement disposées dans la zone de meulage (3) des armatures textiles (2), qui s'étendent du moyeu (12) jusque sur le pourtour du disque à meuler.

6. Disque à meuler selon l'une quelconque des revendications 1 à 5, caractérisé en ce que chaque armature textile (2) est formée par une toile de fibres de verre imprégnée de résol.
